# EUROPÄISCHE PATENTSCHRIFT

(11) **EP 4 717 870 B1**
(45) Veröffentlichungstag und Bekanntmachung des Hinweises auf die Patenterteilung: **05.08.2026**
(21) Anmeldenummer: 24203192.0
(22) Anmeldetag: 27.09.2024
(51) Int. Cl.: E06B 9/264, E06B 9/266, E06B 9/323

(54) **SONNEN- UND/ODER SICHTSCHUTZVORRICHTUNG**
SUN AND/OR PRIVACY PROTECTION DEVICE
DISPOSITIF DE PROTECTION CONTRE LE SOLEIL ET/OU LA VISION

(43) Veröffentlichungstag der Anmeldung: 01.04.2026
(73) Patentinhaber: BLÖCKER ZWEIGNIEDERLASSUNG DER HUNTER DOUGLAS HOLDING GMBH & CO. KG, 28217 Bremen (DE)
(72) Erfinder: Winckler, Michael, 27616 Beverstedt (DE)
(74) Vertreter: Manasse, Uwe

(56) Entgegenhaltungen:
- EP-A1- 2 990 584
- EP-A2- 1 783 315
- EP-B1- 2 944 755

## Beschreibung

Die vorliegende Erfindung betrifft eine Sonnen- und/oder Sichtschutzvorrichtung, beispielsweise ein Plissee oder eine Jalousie, die an ein, insbesondere bewegliches, Glaselement mit einem oberen Ende, einem unteren Ende und zwei freien Seitenrändern montierbar ist.

Bei dem Glaselement kann es sich insbesondere um ein Element einer Balkon-, Terrassen- oder Sitzplatzverglasung handeln. Die Verglasung kann aus mehreren Glaselementen bestehen, die zum Beispiel zur Seite und parallel zueinander wegschwenkbar sind. Derartige Glaselemente sind üblicherweise rechteckig und weisen an ihren oberen und unteren Enden beziehungsweise Kanten horizontal verlaufende Halteprofile auf. Die Halteprofile können je nach Anwendungsfall und Hersteller unterschiedliche Dicken aufweisen. Entsprechendes gilt auch für die Stärken (Dicken) der Glaselemente. Das weist den Nachteil auf, dass für die diversen Verglasungsprodukte viele unterschiedliche Sonnen- und/oder Sichtschutzvorrichtungen und/oder Befestigungseinrichtungen bereitgehalten werden müssen.

Die EP 2 990 584 A1 offenbart eine Sonnenblende, die an ein Glaselement mit einem oberen Ende, einem unteren Ende und zwei freien Seitenrändern montierbar ist, wobei die Sonnenblende Befestigungselemente zur kraftschlüssigen Verbindung mit dem Glaselement mittels einer jeweiligen Schraube aufweist. Die Befestigungselemente weisen einen Reibbelag zwischen derselben und dem Glaselement zum Verhindern eines Verrutschens der Befestigungselement auf dem Glaselement auf. An den Befestigungselementen werden Führungsdrähte befestigt. Alternativ ist das Befestigungselement so geformt, dass ein Montageprofil der Sonnenblende aufgenommen werden kann.

Der vorliegenden Erfindung liegt somit die Aufgabe zugrunde, eine Sonnen- und/oder Sichtschutzvorrichtung der eingangs genannten Art dahingehend weiterzubilden, dass sie mit einem geringen Material- und Zeitaufwand an viele unterschiedliche Verglasungen montiert werden kann.

Erfindungsgemäß wird diese Aufgabe gelöst durch eine Sonnen- und/oder Sichtschutzvorrichtung gemäß dem Anspruch 1.

Vorteilhafterweise sind die Klammern für verschiedene Glasstärken ausgelegt.

Gemäß einer besonderen Ausführungsform der vorliegenden Erfindung weisen die oberen und unteren Montageprofile Endkappen auf, um Schnüre über die Endkappen und Mechanik für die Beweglichkeit eines Behangs aufzunehmen.

Günstigerweise weist die Sonnen- und/oder Sichtschutzvorrichtung eine obere vertikal bewegbare Bedienschiene und eine untere vertikal bewegbare Bedienschiene zum Verstellen eines/des Behangs auf.

Zweckmäßigerweise weist die Sonnen- und/oder Sichtschutzvorrichtung mindestens ein Geräuschdämpfungselement an jeder der oberen und unteren Bedienschienen zum Dämpfen von Geräuschen bei Kontakt der Bedienschiene mit dem Glaselement auf.

Vorteilhafterweise ist der erste Schenkel einer jeweiligen Klammer der Sonnen- und/oder Sichtschutzvorrichtung kürzer als der zweite Schenkel der jeweiligen Klammer. Der erste Schenkel der Klammer, der in das Montageprofil ragt, ist somit länger als der zweite Schenkel der Klammer, um ein gutes Ansetzen der Klammer zu gewährleisten.

Des Weiteren liefert die vorliegende Erfindung eine Balkon-, Terrassen- und Sitzplatzverglasung, umfassend eine an einem Glaselement montierte Sonnen- und/oder Sichtschutzvorrichtung nach einem der Ansprüche 1 bis 5, vorzugsweise auf einer Innenseite der Verglasung.

Vorteilhafterweise weist das Glaselement ein oberes Halteprofil (Kopfschiene) und ein unteres Halteprofil (Fußschiene) auf, vorzugsweise wobei das obere Montageprofil bündig an dem oberen Halteprofil und/oder das untere Montageprofil bündig an dem unteren Halteprofil platziert ist. Hierdurch gewährleistet/gewährleisten das obere Montageprofil und/oder das untere Montageprofil als Abschluss mit der beweglichen Bedienleiste (Griffleiste) einen formschlüssigen Abschluss am oberen und unteren Ende des Glaselements mit maximaler Lichtabschottung. Die oberen und unteren Montageprofile sind dabei Bestandteile der Sonnen- und/oder Sichtschutzvorrichtung.

Der vorliegenden Erfindung liegt die überraschende Erkenntnis zugrunde, dass durch die Verwendung der oberen und unteren Montageprofile und der Klammern die Sonnen- und/oder Sichtschutzvorrichtung an Glaselementen mittels Klemmverbindungen montiert werden kann und lediglich die Klammern an die Glasstärke angepasst werden müssen, während die Montageprofile im Prinzip Universalprofile sind.

Weitere Merkmale und Vorteile der Erfindung ergeben sich anhand der beigefügten Ansprüche und der nachfolgenden Beschreibung von besonderen Ausführungsformen der vorliegenden Erfindung anhand der schematischen Zeichnungen. Dabei zeigt:
- Figur 1a: eine Ansicht auf eine Sonnenschutzvorrichtung im montierten Zustand, das heißt an einer Glasscheibe befestigt, gemäß einer besonderen Ausführungsform der vorliegenden Erfindung, beispielsweise von der Innenseite einer Balkonverglasung;
- Figur 1b: eine Seitenansicht der montierten Sonnenschutzvorrichtung von Figur 1a (in Figur 1a von links);
- Figur 1c: das Detail W (unten) von Figur 1b;;
- Figur 1d: eine Schnittansicht entlang der Linie A-A von Figur 1a ;
- Figur 1e: das Detail X (unten) von Figur 1d;
- Figur 1f: eine perspektivische Ansicht schräg von links von der montierten Sonnenschutzvorrichtung von Figur 1a;;
- Figur 1g: das Detail Y (unten links) von Figur 1f; ;
- Figur 1h: eine perspektivische Ansicht von der montierten Sonnenschutzvorrichtung von Figur 1a von der gegenüberliegenden Seite, das heißt am Beispiel einer Balkonverglasung von der Außenseite derselben ;
- Figur 1i: das Detail Z (unten) von Figur 1h;
- Figur 2: Einzelheiten der Montage eines unteren Montageprofils;
- Figur 3a: eine Ansicht ähnlich wie Figur 1g der montierten Sonnenschutzvorrichtung bei verstelltem Behang; und
- Figur 3b: ein Detail von Figur 3a ohne Endkappe.

Die in den Figuren gezeigten Sonnenschutzvorrichtungen sind als Plissees, das heißt mit einem Plissee-Behang (Plissee oder Wabenplissee) 16 ausgebildet. Selbstverständlich handelt es sich dabei nur um Beispiele und kann die Sonnenschutzvorrichtung beispielsweise auch zum Beispiel als Jalousie ausgebildet sein.

Die Sonnenschutzvorrichtung 100 ist an ein bewegliches Glaselement (Glasscheibe) 12 montiert. Das Glaselement ist in diesem Beispiel rechteckig und weist ein oberes Ende, ein unteres Ende und zwei freie Seitenränder auf.

Die Sonnenschutzvorrichtung 100 weist ein oberes Montageprofil 5 und ein unteres Montageprofil 6 sowie Klammern 10, in diesem Beispiel vier Stück, zur kraftschlüssigen Verbindung des oberen Montageprofils 5 mit dem oberen Ende des Glaselements 12 und des unteren Montageprofils 6 mit dem unteren Ende des Glaselements 12 auf.

Wie sich insbesondere anhand der Figur 2 ergibt, weist jede Klammer einen ersten Schenkel 10a, einen zweiten Schenkel 10b und eine Basis 10c auf, die die ersten und zweiten Schenkel 10a, 10b miteinander verbindet.

Mittels jeweils zwei der Klammern 10 ist eine Klemmverbindung zwischen dem oberen beziehungsweise unteren Montageprofil 5 beziehungsweise 6 und dem Glaselement 12 hergestellt. Dazu hintergreift der erste Schenkel 10a der Klammer 10 einen der freien Seitenränder des Glaselements 12 und ist der zweite Schenkel 10b der Klammer 10 in das obere beziehungsweise untere Montageprofil 5 beziehungsweise 6 eingeschoben. Dies ist insbesondere in der Figur 2 gezeigt.

Wie sich ebenfalls aus der Figur 2 ergibt, ist der erste Schenkel 10a der Klammer 10 kürzer als der zweite Schenkel 10b der Klammer 10, um die Klammer 10 besser ansetzen zu können.

Die oberen und unteren Montageprofile 5, 6 weisen Endkappen 7 und 8 auf und sind ausgebildet, um Schnüre 17 über die Endkappen 7 und 8 und Mechanik (nicht gekennzeichnet) für die Beweglichkeit des Behangs 16 aufzunehmen (siehe insbesondere Figuren 1b, 1c, 1g sowie Figur 3a). Das obere Montageprofil 5 und das untere Montageprofil 6 sind spiegelbildlich zueinander gestaltet bzw. angeordnet.

Desweiteren weist die Sonnenschutzvorrichtung 100 eine obere vertikal bewegbare Bedienschiene 1 mit Endkappen 3 und 4 und eine untere vertikal bewegbare Bedienschiene 2 mit Endkappen 3 und 4 zum Verstellen des Behangs 16 auf. Die obere Bedienschiene 1 und die untere Bedienschiene 2 sind spiegelbildlich zueinander gestaltet bzw. angeordnet.

Die Bedienschienen 1 und 2 sind so ausgebildet, dass sie das jeweils zugehörige obere oder untere Montageprofil 5 beziehungsweise 6 in Seitenansicht beispielsweise von der Innenseite einer Balkonverglasung teilweise überdecken (siehe insbesondere Figuren 1b-1g).

Wie sich insbesondere anhand den Figuren 1c und 1e ergibt, weisen die oberen und unteren Bedienschienen 1 und 2 auf deren zum Glaselement 16 gewandten Seite an den Längsenden jeweils ein Geräuschdämpfungselement 11 auf. Es können auch mehr oder weniger Geräuschdämpfungselemente vorgesehen sein. Insbesondere kann sich beispielsweise ein einziges Geräuschdämpfungselement über die gesamte Länge der jeweiligen Bedienschiene erstrecken.

Das Geräuschdämpfungselement beziehungsweise die Geräuschdämpfungselemente 11 dient/dienen zum Dämpfen von Geräuschen bei Kontakt der Bedienschiene mit dem Glaselement.

Das Geräuschdämpfungselement beziehungsweise die Geräuschdämpfungselemente 11 kann/können beispielsweise durch Kleben an den Bedienschienen befestigt sein.

Wie sich insbesondere anhand der Figuren 1e und 2 ergibt, ist bei den oberen und unteren Montageprofilen 5 und 6 jeweils im Bereich der Klammern 10 ein Reibbelag 9 zum Verhindern des Verrutschens des Montageprofils auf dem Glaselement 12 an beiden Längsenden des jeweiligen Montageprofils befestigt. In diesem Beispiel ist das jeweilige Montageprofil auf seiner zum Glaselement 12 gewandten Seite zur Aufnahme eines entsprechenden Reibbelags ausgebildet. Der Reibbelag kann beispielsweise ein Klebepad sein.

Mittels der Klammern 10 in Kombination mit dem Reibbelag 9 wird jeweils eine besonders gute Klemmverbindung zwischen dem jeweiligen oberen 5 oder unteren Montageprofil 6 und dem Glaselement 12 hergestellt.

Das Glaselement 12 weist ein oberes Halteprofil 13 und ein unteres Halteprofil 14 auf.

Besagte Halteprofile 13 und 14 erstrecken sich horizontal und parallel zueinander. Sie sind auf die oberen und unteren Kanten des Glaselements 12 gesetzt beziehungsweise geklemmt.

Zur maximalen Lichtabschottung ist das obere Montageprofil 5 bündig an dem oberen Halteprofil 13 und ist das untere Montageprofil 6 bündig an dem unteren Halteprofil 14 platziert.

### Bezugszeichenliste

- 1: obere Bedienschiene
- 2: untere Bedienschiene
- 3,4: Endkappen
- 5: oberes Montageprofil
- 6: unteres Montageprofil
- 7,8: Endkappen
- 9: Reibbelag
- 10: Klammer
- 10a: erster Schenkel
- 10b: zweiter Schenkel
- 10c: Basis
- 11: Geräuschdämpfungselement
- 12: Glaselement
- 13: oberes Halteprofil
- 14: unteres Halteprofil
- 15: Endkappen
- 16: Behang
- 17: Schnüre

- 100: Sonnenschutzvorrichtung

## Patentansprüche

1. Sonnen- und/oder Sichtschutzvorrichtung (100), beispielsweise ein Plissee oder eine Jalousie, die an ein, insbesondere bewegliches, Glaselement (12) mit einem oberen Ende, einem unteren Ende und zwei freien Seitenrändern montierbar ist, wobei die Sonnen- und/oder Sichtschutzvorrichtung (100) ein oberes Montageprofil (5) und ein unteres Montageprofil (6) sowie Klammern (10) zur kraftschlüssigen Verbindung des oberen Montageprofils (5) mit dem oberen Ende des Glaselements (12) und des unteren Montageprofils (6) mit dem unteren Ende des Glaselements (12) aufweist, wobei an dem oberen und unteren Montageprofil (5, 6) mindestens ein Reibbelag (9) zum Verhindern des Verrutschens des Montageprofils (5, 6) auf dem Glaselement (12), vorzugsweise an einem Längsende oder an beiden Längsenden des jeweiligen Montageprofils (5, 6), befestigt ist und wobei die Klammern (10) jeweils einen ersten Schenkel (10a), einen zweiten Schenkel (10b) und eine Basis (10c), die die ersten und zweiten Schenkel (10a, 10b) miteinander verbindet, aufweisen, **dadurch gekennzeichnet, dass** mittels der Klammern (10) in Kombination mit dem jeweiligen mindestens einen Reibbelag (9) jeweils eine Klemmverbindung zwischen dem jeweiligen oberen (5) oder unteren Montageprofil (6) und dem Glaselement (12) herstellbar ist, indem der erste Schenkel (10a) der jeweiligen Klammer (10) gestaltet ist, um einen der freien Seitenränder des Glaselements (12) zu hintergreifen, und der zweite Schenkel (10b) der jeweiligen Klammer (10) gestaltet ist, um in das jeweilige obere (5) oder untere Montageprofil (6) eingeschoben zu werden und es gegen das Glaselement (12) zu drücken.

2. Sonnen- und/oder Sichtschutzvorrichtung (100) nach Anspruch 1, wobei die oberen und unteren Montageprofile (5, 6) Endkappen (7, 8) aufweisen und ausgebildet sind, um Schnüre (17) über die Endkappen (7, 8) und Mechanik für die Beweglichkeit eines Behangs (16) aufzunehmen.

3. Sonnen- und/oder Sichtschutzvorrichtung (100) nach Anspruch 1 oder 2, wobei sie eine obere vertikal bewegbare Bedienschiene (1) und eine untere vertikal bewegbare Bedienschiene (2) zum Verstellen eines/des Behangs (16) aufweist.

4. Sonnen- und/oder Sichtschutzvorrichtung (100) nach Anspruch 3, wobei sie mindestens ein Geräuschdämpfungselement (11) an jeder der oberen und unteren Bedienschienen (1, 2) zum Dämpfen von Geräuschen bei Kontakt der Bedienschiene (1, 2) mit dem Glaselement (12) aufweist.

5. Sonnen- und/oder Sichtschutzvorrichtung (100) nach einem der vorangehenden Ansprüche, wobei der erste Schenkel (10a) einer jeweiligen Klammer (10) kürzer als der zweite Schenkel (10b) der jeweiligen Klammer (10) ist.

6. Balkon-, Terrassen- oder Sitzplatzverglasung, umfassend eine an einem Glaselement (12) montierte Sonnen- und/oder Sichtschutzvorrichtung (100) nach einem der vorangehenden Ansprüche, vorzugsweise auf einer Innenseite der Verglasung.

7. Balkon-, Terrassen- oder Sitzplatzverglasung nach Anspruch 6, wobei das Glaselement (12) ein oberes Halteprofil (13) und ein unteres Halteprofil (14) aufweist, vorzugsweise wobei das obere Montageprofil (5) bündig an dem oberen Halteprofil (13) und/oder das untere Montageprofil (6) bündig an dem unteren Halteprofil (14) platziert ist.

## Claims

1. Sunshade and/or privacy screening device (100), for example a pleated blind or a venetian blind, which is mountable onto an in particular movable glass element (12) that has an upper end, a lower end and two free side edges, wherein the sunshade and/or privacy screening device (100) has an upper mounting profile (5) and a lower mounting profile (6) and also clamps (10) for force-fitting connection of the upper mounting profile (5) to the upper end of the glass element (12) and of the lower mounting profile (6) to the lower end of the glass element (12), wherein fastened to the upper and lower mounting profiles (5, 6), preferably at one longitudinal end or at both longitudinal ends of the respective mounting profile (5, 6), is at least one friction lining (9) for preventing the mounting profile (5, 6) from sliding on the glass element (12), and wherein the clamps (10) each have a first leg (10a), a second leg (10b) and a base (10c), which connects the first and second legs (10a, 10b) to one another, **characterized in that**, by means of the clamps (10), in combination with the respective at least one friction lining (9), in each case a clamping connection between the respective upper (5) or lower mounting profile (6) and the glass element (12) is able to be established **in that** the first leg (10a) of the respective clamp (10) is configured to engage behind one of the free side edges of the glass element (12), and the second leg (10b) of the respective clamp (10) is configured to be pushed into the respective upper (5) or lower mounting profile (6) and to press it against the glass element (12).

2. Sunshade and/or privacy screening device (100) according to Claim 1, wherein the upper and lower mounting profiles (5, 6) have end caps (7, 8) and are configured to receive cords (17) via the end caps (7, 8) and mechanics for the movability of a hanging (16).

3. Sunshade and/or privacy screening device (100) according to Claim 1 or 2, wherein said sunshade and/or privacy screening device has an upper, vertically movable operating rail (1) and a lower, vertically movable operating rail (2) for adjusting a/the hanging (16).

4. Sunshade and/or privacy screening device (100) according to Claim 3, wherein said sunshade and/or privacy screening device has at least one noise-damping element (11) at each of the upper and lower operating rails (1, 2) for damping noise upon contact of the operating rail (1, 2) with the glass element (12).

5. Sunshade and/or privacy screening device (100) according to one of the preceding claims, wherein the first leg (10a) of a respective clamp (10) is shorter than the second leg (10b) of the respective clamp (10).

6. Balcony, terrace or seating glazing comprising a sunshade and/or privacy screening device (100) according to one of the preceding claims mounted on a glass element (12), preferably on an inner side of the glazing.

7. Balcony, terrace or seating glazing according to Claim 6, wherein the glass element (12) has an upper holding profile (13) and a lower holding profile (14), preferably wherein the upper mounting profile (5) is placed flush against the upper holding profile (13) and/or the lower mounting profile (6) is placed flush against the lower holding profile (14).

## Revendications

1. Dispositif de protection solaire et/ou de protection contre les regards indiscrets (100), par exemple un store plissé ou un store vénitien, qui peut être monté sur un élément en verre (12), en particulier mobile, avec une extrémité supérieure, une extrémité inférieure et deux bords latéraux libres, le dispositif de protection solaire et/ou de protection contre les regards indiscrets (100) comportant un profilé de montage supérieur (5) et un profilé de montage inférieur (6) ainsi que des pinces (10) pour la liaison par force du profilé de montage supérieur (5) à l'extrémité supérieure de l'élément en verre (12) et du profilé de montage inférieur (6) à l'extrémité inférieure de l'élément en verre (12), au moins une garniture de friction (9) étant fixée sur le profilé de montage supérieur et inférieur (5, 6) pour empêcher le profilé de montage (5, 6) de glisser sur l'élément en verre (12), de préférence sur une extrémité longitudinale ou sur les deux extrémités longitudinales du profilé de montage (5, 6) respectif, et les pinces (10) comportant chacune une première branche (10a), une seconde branche (10b) et une base (10c) qui relie les première et seconde branches (10a, 10b) l'une à l'autre, **caractérisé en ce qu'**une liaison par serrage entre le profilé de montage supérieur (5) ou inférieur (6) respectif et l'élément en verre (12) peut être établie au moyen des pinces (10) en combinaison avec l'au moins une garniture de friction (9) respective **en ce que** la première branche (10a) de la pince (10) respective est configurée pour venir en prise par l'arrière avec un des bords latéraux libres de l'élément en verre (12) et **en ce que** la seconde branche (10b) de la pince (10) respective est configurée pour être enfilée dans le profilé de montage supérieur (5) ou inférieur (6) respectif et pour être pressée contre l'élément en verre (12).

2. Dispositif de protection solaire et/ou de protection contre les regards indiscrets (100) selon la revendication 1, **caractérisé en ce que** les profilés de montage supérieur et inférieur (5, 6) comportent des capuchons d'extrémité (7, 8) et sont formés pour recevoir des cordons (17) par les capuchons d'extrémité (7, 8) et un mécanisme pour la mobilité d'un rideau (16).

3. Dispositif solaire et/ou de protection contre les regards indiscrets (100) selon la revendication 1 ou 2, celui-ci comportant un rail de commande supérieur (1) pouvant être déplacé verticalement et un rail de commande inférieur (2) pouvant être déplacé verticalement pour l'ajustement d'un/du rideau (16).

4. Dispositif solaire et/ou de protection contre les regards indiscrets (100) selon la revendication 3, celui-ci comportant au moins un élément d'amortissement de bruit (11) sur chacun des rails de commande supérieur et inférieur (1, 2) pour amortir des bruits lorsque le rail de commande (1, 2) entre en contact avec l'élément en verre (12).

5. Dispositif solaire et/ou de protection contre les regards indiscrets (100) selon l'une des revendications précédentes, la première branche (10a) d'une pince (10) respective étant plus courte que la seconde branche (10b) de la pince (10) respective.

6. Vitrage de balcon, de terrasse ou d'espace de détente, comprenant un dispositif de protection solaire et/ou de protection contre les regards indiscrets (100) selon l'une des revendications précédentes monté sur un élément en verre (12), de préférence sur une face intérieure du vitrage.

7. Vitrage de balcon, de terrasse ou d'espace de détente selon la revendication 6, l'élément en verre (12) comportant un profilé de maintien supérieur (13) et un profilé de maintien inférieur (14), de préférence le profilé de montage supérieur (5) étant placé en affleurement sur le profilé de maintien supérieur (13) et/ou le profilé de montage inférieur (6) étant placé en affleurement sur le profilé de maintien inférieur (14).
